# EUROPÄISCHE PATENTSCHRIFT

(11) **EP 0 530 587 B1**
(45) Veröffentlichungstag und Bekanntmachung des Hinweises auf die Patenterteilung: **26.07.1995**
(21) Anmeldenummer: 92114082.8
(22) Anmeldetag: 18.08.1992
(51) Int. Cl.: F23L 17/04, F24C 15/00

(54) **Aussenwandkasten für einen Verbrennungsluft- und Abgaskanal eines mit einem Brennersystem arbeitenden Gerätes**
Exterior wall casing for the combustion air and exhaust gas channels of an apparatus working with a burner system
Boîte à monter dans un mur extérieur pour les conduits de l'air de combustion et du gaz d'échappement d'un appareil fonctionnant avec un système à brûleur

(30) Priorität: 03.09.1991 DE 4129267
(43) Veröffentlichungstag der Anmeldung: 10.03.1993
(73) Patentinhaber: PHILIPP KREIS GmbH & Co. TRUMA-GERÄTEBAU, 85637 Putzbrunn (DE)
(72) Erfinder: Brandtner, Josef, W-8034 Germering (DE)
(74) Vertreter: WILHELMS, KILIAN & PARTNER Patentanwälte

(56) Entgegenhaltungen:
- DE-C- 3 025 441
- GB-A- 2 197 940

## Beschreibung

Die Erfindung bezieht sich auf einen Außenwandkasten für einen Verbrennungsluft- und Abgaskanal eines mit einem insbesondere atmosphärischen Brennersystem arbeitenden Gerätes, wie in einem fahrbaren Raum aufgestellten Heizgerätes, Warmwasserbereiters, Kühlschrankes od. dgl., gemäß dem Oberbegriff des Patentanspruches 1.

Bei einem Außenwandkasten dieser Art (DE-PS 30 25 441) sind der Verbrennungsluftkanal und der Abgaskanal übereinander angeordnet und durch einen in einem Wanddurchbruch untergebrachten Wandkasten mit einer außen an der Raumwand vorgesehenen Kastenabdeckung in einer Baueinheit verbunden. Um den Abgasaustritt vom Verbrennungslufteintritt so zu trennen, daß ein Übertritt des Abgases in die Verbrennungsluft verhindert wird, ist der Abgaskanal in den Kastenraum hinein verlängert und die in einer Basisplatte der Kastenabdeckung ausgebildete Abgas-Austrittsöffnung von Rahmenwänden dieser Kastenabdeckung sowie einer Trennwand zum Eintrittsbereich umgeben, so daß die Austrittsöffnung auch außerhalb der Raumwand gegenüber der Eintrittsöffnung weitgehend abgeschirmt ist. Schließlich ist noch eine Abdeckplatte der Abgas-Austrittsöffnung vorgesetzt, die diese flächenmäßig überdeckt und damit das Eintreten von Windstößen in den Abgaskanal verhindert. Oben steht diese Abdeckplatte mit der oberen Rahmenwand und unten mit der Trennwand in Verbindung, während seitlich zu den Seitenwänden des Abweiserrahmens hin freie Seitenöffnungen, von denen jede mindestens die Flächengröße der Abgas-Austrittsöffnung aufweist, vorgesehen sind. Der nach außen ganz offene Verbrennungsluft-Kastenraum ist von einem Gitter-Schutzkorb insbesondere gegen Steinschlag überspannt. Die eigentliche Eintrittsöffnung für die Verbrennungsluft ist in diesem Kastenraum zurückversetzt und mindestens von der Größe der Abgas-Austrittsöffnung. Der Gitter-Schutzkorb und die Abdeckplatte sind an der zu einem Bauteil ausgebildeten Kastenabdeckung ebenengleich angeordnet.

Der Erfindung liegt nunmehr die Aufgabe zugrunde, einen Außenwandkasten der eingangs genannten Art zu verbessern, um damit auch bei ungünstigsten Windverhältnissen einen störungsfreien Brennerbetrieb zu gewährleisten.

Diese Aufgabe wird mit einem Außenwandkasten nach dem Oberbegriff des Patentanspruches 1 erfindungsgemäß durch die Kennzeichnungsmerkmale dieses Patentanspruches gelöst.

Vorteilhafte Weiterentwicklungen der Erfindung sind in Unteransprüchen beansprucht.

Durch die Vergrößerung der Abgas-Austrittsöffnung gegenüber der Verbrennungsluft-Eintrittsöffnung werden Rückstauungen im Abgasstrom verhindert, weil selbst bei in ungünstigen Fällen direkt auf die Austrittsöffnung einwirkende Windstöße die Abgase noch ins Freie austreten und sich verteilen können. Ein Durchmesserverhältnis der Öffnungen von 1,09 bis 1,4 zu 1 hat sich als vorteilhaft erwiesen. Die nach unten abgeschrägten Seitenwände des Abweiserrahmens tragen in Verbindung mit der in einer dazu angenäherten Schrägstellung angeordneten Abdeckplatte dazu bei, daß solche Windstöße die Abgas-Austrittsöffnung allenfalls nur noch in einem sehr abgeschwächten und den Abgasaustritt nicht mehr behindernden Umfang erreichen.

Als besonders vorteilhaft hat sich ferner erwiesen, die Austrittsöffnung in der Nähe der Trennwand zwischen den Austritts- und Eintrittsbereichen der Kastenabdeckung anzuordnen, um dadurch die Austrittsöffnung unter die durch ihre Schrägstellung stark angenäherte Abdeckplatte zu bringen. Ein zweckmäßiger Düsenrand von einigen Millimetern Höhe rückt die eigentliche Austrittsöffnung noch mehr an die Abdeckplatte heran. Überraschenderweise hat sich gezeigt, daß der zwischen der Austrittsöffnung und Abdeckplatte verbleibende Ausströmraum für einen sicheren und störungsfreien Abzug der Abgase völlig ausreicht. Die Erweiterung des Ausströmraumes nach oben durch die schräggestellte Abdeckplatte begünstigt eine Umlenkung der austretenden Abgase nach oben, wodurch diese noch weiter von der Verbrennungsluft-Eintrittsöffnung entfernt werden.

Durch die Ausbildung einer kleineren Verbrennungsluft-Eintrittsöffnung in der Basisplatte der Kastenabdeckung wird in Verbindung mit einer anschließenden Verbrennungsluftkammer verhindert, daß zu kräftige Luftströme in den Brennerraum eintreten und die Brennerflamme ausblasen können. Zudem wird durch die Anordnung sowohl der Austritts- als auch der Eintrittsöffnung in einer gemeinsamen Basisplatte der Kastenabdeckung die Bauweise dieser Kastenabdeckung wie auch des Wandkastens wesentlich vereinfacht.

Die erfindungsgemäße Ausbildung eines Außenwandkastens für einen Verbrennungsluft- und Abgaskanal gewährleistet einen störungsfreien Betrieb der Anschlußgeräte auch dann, wenn diese mit einem atmosphärisch arbeitenden Brennersystem ausgerüstet sind.

Die Erfindung wird nachfolgend anhand eines Ausführungsbeispieles eines Außenwandkastens, der auch in der Zeichnung dargestellt ist, näher beschrieben. Es zeigen:
- Fig. 1: einen Vertikalschnitt durch einen Außenwandkasten und
- Fig. 2: eine Außenansicht auf eine Kastenabdeckung gemäß Fig. 1.

Der dargestellte Außenwandkasten umfaßt einen in einen Wanddurchbruch 4 einer Raumwand 3 eingesetzten Wandkasten 8, der aus einer Umfangswand 12 und einem Kastenboden 9 besteht. Eine Zwischenwand 13 teilt diesen Wandkasten in eine obere Abgaskammer 5 und eine untere Verbrennungsluftkammer 6 ab. Im Kastenboden 9 sind die Abgas- und Verbrennungsluft-Anschlußöffnungen 10 und 11 vorgesehen. Nach außen ist der Wandkasten durch eine aufgesetzte Basisplatte 14, die an der Raumwand befestigt wird, abgeschlossen. Im Bereich der Abgaskammer 5 ist in dieser Basisplatte eine Austrittsöffnung 15 für die Abgase ausgebildet. Ein Düsenrand 16 von einigen, beispielsweise fünf bis zehn Millimetern Höhe, umgibt diese Austrittsöffnung. Im Bereich der Verbrennungsluftkammer 6 befindet sich eine ebenfalls mit einem Düsenrand 21 versehene Eintrittsöffnung 20. Die Düsenränder der beiden Öffnungen weisen in die jeweilige Strömungsrichtung. Wie aus Fig. 1 deutlich zu sehen ist, ist die Abgas-Austrittsöffnung 15 merklich größer als die Verbrennungsluft-Eintrittsöffnung 20. Als vorteilhaft hat sich ein Durchmesserverhältnis von 1,09 bis 1,4 zu 1 ergeben. Die vergrößerte Austrittsöffnung 15 ermöglicht aufgrund ihrer großen Durchtrittsfläche nicht nur einen erleichterten Abgasaustritt, sondern trägt auch bei äußeren Windeinflüssen auf die Austrittsöffnung dazu bei, daß durch größere Ausweichmöglichkeiten für den Abgasstrom Rückstauungen im Abgaskanal verhindert werden. Zur Befestigung der Basisplatte an der Raumwand dienen die Löcher 23. Auf der Basisplatte ist eine Kastenabdeckung 25 aufsetzbar und über die auf die Löcher 23 ausgerichteten Ösen 45 zum Ein-setzen von Befestigungsschrauben (nicht gezeichnet) zu befestigen. Die Kastenabdeckung ist von einem Abweiserrahmen 26 umgeben, der von einer oberen Rahmenwand 27, den Seitenwänden 28 und einer Trennwand 29 gebildet ist. Die Seitenwände 28 weisen eine in Richtung Trennwand abfallende Schrägkante 30 auf. Zweckmäßig beginnt die Abschrägung der Seitenwände erst nach einem Eckenansatz 31. Die Abschrägung der Seitenwände beträgt gegenüber der Basisplatte zwischen 3° und 6°, vorteilhaft 4°. Die die unteren Enden der abgeschrägten Seitenwände verbindende Trennwand 29 ist daher merklich niedriger als die obere Rahmenwand 27 und trennt den Abgasbereich vom Verbrennungsluftbereich außerhalb der Basisplatte ab. Ein schmaler Spalt 32 in dieser Trennwand dient zum Druckausgleich zwischen diesen beiden Bereichen. Damit auf die durch die Austrittsöffnung 15 austretenden Abgase keine äußeren Luftströme direkt einwirken und den Abgasaustritt behindern können, ist eine Abdeckplatte 33 vorgesehen, die die Austrittsöffnung voll überdeckt und die oben in die obere Rahmenwand 27 und unten in die Trennwand 29 übergeht. Auf diese Weise nimmt auch die Abdeckplatte eine Schrägstellung ein. Dadurch wird durch einen Windstoß, unabhängig von der Windrichtung, im Abgas-Austrittsbereich zwischen Abdeckplatte 33 und den Seitenwänden 28 hin zur Austrittsöffnung 15 ein Unterdruck erzeugt, so daß die Durchströmung des angeschlossenen Gerätes zusätzlich unterstützt wird. Hierbei hat sich als zweckmäßig erwiesen, wenn die Abdeckplatte sich in Richtung obere Rahmenwand 27 etwas über die Verbindungsebene durch die Schrägkanten 30 heraushebt. Beiderseits der Abdeckplatte sind zu den Seitenwänden 28 hin freie Durchtrittsöffnungen 35, von denen jede etwa die Größe der Abgas-Austrittsöffnung aufweist, vorgesehen. Die Verbindungsstäbe 34 zwischen der Abdeckplatte und den Seitenwänden dienen in der Hauptsache als Schutz gegen Steinschlag und dergleichen. Im Anschluß an die Trennwand 29 ist die Basisplatte im Bereich des Verbrennungslufteintrittes durch einen Gitter-Schutzkorb 39 überspannt, der durch Streben 38 mit der Trennwand in Verbindung steht und mittels eines Stegrahmens 40 auf der Basisplatte aufliegt. An eine untere Abschlußwand 41 schließt sich noch ein Abdeckgehäuse 42 für ein Kondenswasserabflußrohr (nicht sichtbar) an. Die als Formteil ausgebildete Kastenabdeckung 25 weist zweckmäßigerweise noch einen Umfangsfalz 44 auf, durch den die Kastenabdeckung in gesicherter und fixierter Anordnung auf die Basisplatte aufsetzbar ist.

## Patentansprüche

1. Außenwandkasten für einen Verbrennungsluft- und Abgaskanal eines mit einem insbesondere atmosphärischen Brennersystem arbeitenden Gerätes, wie eines in einem fahrbaren Raum aufgestellten Heizgerätes, Warmwasserbereiters, Kühlschrankes od. dgl., mit einem in einen Wanddurchbruch einsetzbaren Wandkasten (12) für eine Abgaskammer (5) und eine darunter angeordnete Verbrennungsluftkammer (6), die rückseitig durch einen Kastenboden (9) mit Anschlußöffnungen (10, 11) für den Abgaskanal und den Verbrennungsluftkanal und vorderseitig durch eine außen an der Raumwand anliegende Basisplatte (14) mit Durchtrittsöffnungen (15, 20) für die Abgase und für die Verbrennungsluft abgeschlossen sind, einer auf die Basisplatte (14) aufgesetzten Kastenabdeckung (25) mit einem die Austrittsöffnung (15) mit Abstand umgebenden Abweiserrahmen, der über die Austrittsöffnung und die Basisplatte hochsteht und einer die Austrittsöffnung des Abgaskanales in einem Abstand überdeckenden Abdeckplatte (33), die in voller Breite oben mit einer oberen Rahmenwand des Abweiserrahmens und unten mit einer Trennwand verbunden ist, die den Abgasbereich der Kastenabdeckung vom Verbrennungsluftbereich abteilt, mit seitlich der Abdeckplatte zu den Seitenwänden (28) des Abweiserrahmens hin offenen ins Freie führenden Durchtrittsöffnungen (35) für die Abgase und mit einem den Verbrennungsluftbereich umschließenden Gitter-Schutzkorb (39), dadurch gekennzeichnet, daß die Austrittsöffnung (15) für die Abgase im Durchmesser größer als die Eintrittsöffnung (20) für die Verbrennungsluft ist, die Seitenwände (28) des Abweiserrahmens (26) in ihrer Höhe von der oberen Rahmenwand (27) zur Trennwand (29) hin abfallen, so daß die die niedrigeren Rahmenwandenden verbindende Trennwand merklich niedriger als die obere Rahmenwand (27) ist, und die Abdeckplatte (33) ebenfalls in einer dem Schrägkantenverlauf der Seitenwände (28) etwa angepaßten Schrägstellung angeordnet ist.

2. Außenwandkasten nach Anspruch 1, dadurch gekennzeichnet, daß die Abgas-Austrittsöffnung (15) näher an der Trennwand (29) als an der oberen Rahmenwand (27) angeordnet ist.

3. Außenwandkasten nach Anspruch 1 oder 2, dadurch gekennzeichnet, daß die Austrittsöffnung (15) einen in Ausströmrichtung weisenden Düsenrand (16) aufweist.

4. Außenwandkasten nach einem der Ansprüche 1 bis 3, dadurch gekennzeichnet, daß die Durchmesser der Austrittsöffnung (15) und der Eintrittsöffnung (20) in einem Verhältnis von 1,09 bis 1,4 zu 1 stehen.

5. Außenwandkasten nach einem der Ansprüche 1 bis 4, dadurch gekennzeichnet, daß die Schrägkanten (30) der Seitenwände (28) einen Neigungswinkel von 3° bis 6° und die Abdeckplatte (33) einen Neigungswinkel von 6° bis 10° zur Basisplatte (14) aufweisen.

6. Außenwandkasten nach Anspruch 5, dadurch gekennzeichnet, daß der Neigungswinkel der Schrägkanten 4° und der der Abdeckplatte 8° beträgt.

7. Außenwandkasten nach einem der Ansprüche 1 bis 6, dadurch gekennzeichnet, daß der Düsenrand (16) der Austrittsöffnung (15) eine Höhe von 5 bis 10 mm aufweist.

8. Außenwandkasten nach einem der Ansprüche 1 bis 7, dadurch gekennzeichnet, daß die Abgas-Austrittsöffnung (15) und die Verbrennungsluft-Eintrittsöffnung (20) in einer gemeinsamen Basisplatte (14) der Kastenabdeckung (25) ausgebildet sind.

9. Außenwandkasten nach einem der Ansprüche 1 bis 8, dadurch gekennzeichnet, daß die Verbrennungsluft-Eintrittsöffnung (20) von einem in Strömungsrichtung weisenden Düsenrand (21) umgeben ist.

10. Außenwandkasten nach einem der Ansprüche 1 bis 9, dadurch gekennzeichnet, daß der den Verbrennungsluftbereich überspannende Gitter-Schutzkorb (39) eine Höhe von etwa der oberen Rahmenwand (27) aufweist und gegenüber der Trennwand (29) mittels Streben (38) abgestützt ist.

11. Außenwandkasten nach einem der Ansprüche 1 bis 10, dadurch gekennzeichnet, daß die Trennwand (29) an ihrer Anschlagkante zur Basisplatte (14) einen Druckausgleichsspalt (32) aufweist.

12. Außenwandkasten nach einem der Ansprüche 1 bis 11, dadurch gekennzeichnet, daß ein eine Abgaskammer (5) und eine Verbrennungsluftkammer (6) bildender Wandkasten (8) außen von der Basisplatte (14) der Kastenabdeckung (25) und innen von einem Kastenboden (9) mit den Abgas- und Verbrennungsluft-Anschlußöffnungen (10,11) abgeschlossen ist.

## Claims

1. Exterior wall casing for a combustion air and exhaust gas duct of an apparatus working with a burner system, in particular an atmospheric burner system, such as a heater, hot water system, refrigerator or similar installed in a mobile room, comprising a wall casing (12), which may be inserted into a wall opening, for an exhaust gas chamber (5) and a combustion air chamber (6) arranged beneath it, said chambers being connected at the rear via a casing base (9) with connection openings (10, 11) for the exhaust gas duct and the combustion air duct and at the front via a base plate (14) abutting on the outside against the wall of the room with passages (15, 20) for the exhaust gases and for the combustion air, a casing cover (25) attached onto the base plate (14) with a guard frame surrounding the outlet (15) at a distance and projecting above the outlet and the base plate, and comprising a cover plate (33), which covers the outlet of the exhaust gas duct at a distance and is connected over its full width at the top to an upper frame wall of the guard frame and at the bottom to a partition wall, which separates the exhaust gas area of the casing cover from the combustion air area, and comprising passages (35) for the exhaust gases on the side of the cover plate which are open towards the side walls (28) of the guard frame and discharge to the outside air, and a protective cage (39) enclosing the combustion air area, characterised in that the outlet (15) for the exhaust gases has a larger diameter than the inlet (20) for the combustion air, the side walls (28) of the guard frame (26) slope vertically down from the upper frame wall (27) to the partition wall (29) so that the partition wall connecting the lower ends of the frame wall is noticeably lower than the upper frame wall (27), and the cover plate (33) is also arranged in an inclined position adapted approximately to the course of the inclined edges of the side walls (28).

2. Exterior wall casing according to Claim 1, characterised in that the exhaust gas outlet (15) is arranged closer to the partition wall (29) than to the upper frame wall (27).

3. Exterior wall casing according to Claim 1 or 2, characterised in that the outlet (15) has a nozzle rim (16) pointing in the direction of outward flow.

4. Exterior wall casing according to one of Claims 1 to 3, characterised in that the diameters of the outlet (15) and the inlet (20) are in the ratio of from 1.09 to 1.4 to 1.

5. Exterior wall casing according to one of Claims 1 to 4, characterised in that the inclined edges (30) of the side walls (28) have an angle of inclination of 3° to 6° and the cover plate (33) has an angle of inclination of 6° to 10° to the base plate (14).

6. Exterior wall casing according to Claim 5, characterised in that the angle of inclination of the inclined edges is 4° and that of the cover plate is 8°.

7. Exterior wall casing according to one of Claims 1 to 6, characterised in that the nozzle rim (16) of the outlet (15) has a height of 5 to 10 mm.

8. Exterior wall casing according to one of Claims 1 to 7, characterised in that the exhaust gas outlet (15) and the combustion air inlet (20) are constructed in a common base plate (14) of the casing cover (25).

9. Exterior wall casing according to one of Claims 1 to 8, characterised in that the combustion air inlet (20) is surrounded by a nozzle rim (21) pointing in the direction of flow.

10. Exterior wall casing according to one of Claims 1 to 9, characterised in that the protective cage (39) spanning the combustion air area has a height corresponding approximately to the upper frame wall (27) and is supported relative to the partition wall (29) by means of struts (38).

11. Exterior wall casing according to one of Claims 1 to 10, characterised in that the partition wall (29) has a gap (32) for pressure compensation on its edge abutting the base plate (14).

12. Exterior wall casing according to Claims 1 to 11, characterised in that a wall casing (8) forming an exhaust gas chamber (5) and a combustion air chamber (6) is closed to the outside by a base plate (14) of the casing cover (25) and to the inside by a casing base (9) with the exhaust gas and combustion air connection openings (10, 11).

## Revendications

1. Boîte à monter dans un mur extérieur pour les conduits d'air de combustion et de gaz d'échappement d'un appareil utilisant un brûleur notamment atmosphérique, tel qu'un appareil de chauffage, chauffe-eau, réfrigérateur ou appareil similaire installé dans un local mobile, avec une boîte murale (12), encastrable dans une brèche du mur, pour une chambre de gaz d'échappement (5) et une chambre d'air de combustion (6) disposée en dessous, qui sont fermées à l'arrière par un fond de boîte (9) avec des ouvertures de raccordement (10, 11) pour le conduit de gaz d'échappement et le conduit d'air de combustion, et à l'avant par une plaque de base (14) appliquée extérieurement contre le mur du local et pourvue d'ouvertures de passage (15, 20) pour les gaz d'échappement et pour l'air de combustion, et avec un cache de boîte (25) posé sur la plaque de base (14) et pourvu d'un bâti déflecteur entourant à distance l'ouverture de sortie (15), bâti qui s'étend verticalement au-delà de l'ouverture de sortie et de la plaque de base, et d'un panneau de recouvrement (33) recouvrant à distance l'ouverture de sortie du conduit de gaz d'échappement, panneau qui est assemblé, sur toute sa largeur, en haut à une paroi supérieure du bâti déflecteur et en bas à une paroi séparatrice qui divise la région de gaz d'échappement du cache de boîte de la région d'air de combustion, avec des ouvertures de passage (35) ouvertes sur les côtés du panneau de recouvrement en direction des parois latérales (28) du bâti déflecteur et menant à l'air libre, et avec une cage de protection en grillage (39) enfermant la région d'air de combustion, **caractérisée** en ce que l'ouverture de sortie (15) pour les gaz d'échappement est d'un diamètre supérieur à l'ouverture d'admission (20) pour l'air de combustion, les parois latérales (28) du bâti déflecteur (26) ont une étendue qui diminue depuis la paroi supérieure (27) du bâti en direction de la paroi séparatrice (29), de sorte que la paroi séparatrice, qui relie les plus petites extrémités des parois du bâti, est nettement plus petite que la paroi supérieure (27) du bâti, et le panneau de recouvrement (33) est également disposé dans une position oblique approximativement adaptée à l'allure des bords obliques des parois latérales (28).

2. Boîte à monter dans un mur extérieur selon la revendication 1, **caractérisée** en ce que l'ouverture de sortie de gaz d'échappement (15) est disposée plus près de la paroi séparatrice (29) que de la paroi supérieure (27) du bâti.

3. Boîte à monter dans un mur extérieur selon la revendication 1 ou 2, **caractérisée** en ce que l'ouverture de sortie (15) présente un bord de buse (16) dirigé dans la direction d'évacuation.

4. Boîte à monter dans un mur extérieur selon l'une des revendications 1 à 3, **caractérisée** en ce que les diamètres de l'ouverture de sortie (15) et de l'ouverture d'admission (20) se trouvent dans un rapport de 1,09-1,4 à 1.

5. Boîte à monter dans un mur extérieur selon l'une des revendications 1 à 4, **caractérisée** en ce que, par rapport à la plaque de base (14), les bords obliques (30) des parois latérales (28) présentent un angle d'inclinaison de 3° à 6° et le panneau de recouvrement (33) un angle d'inclinaison de 6° à 10°.

6. Boîte à monter dans un mur extérieur selon la revendication 5, **caractérisée** en ce que l'angle d'inclinaison des bord obliques est de 4° et celui du panneau de recouvrement de 8°.

7. Boîte à monter dans un mur extérieur selon l'une des revendications 1 à 6, **caractérisée** en ce que le bord de buse (16) de l'ouverture de sortie (15) présente une étendue de 5 à 10 mm.

8. Boîte à monter dans un mur extérieur selon l'une des revendications 1 à 7, **caractérisée** en ce que l'ouverture de sortie de gaz d'échappement (15) et l'ouverture d'admission d'air de combustion (20) sont configurées dans une plaque de base commune (14) du cache de boîte (25).

9. Boîte à monter dans un mur extérieur selon l'une des revendications 1 à 8, **caractérisée** en ce que l'ouverture d'admission d'air de combustion (20) est entourée d'un bord de buse (21) dirigé dans la direction d'écoulement.

10. Boîte à monter dans un mur extérieur selon l'une des revendications 1 à 9, **caractérisée** en ce que la cage de protection en grillage (39) enfermant la région d'air de combustion présente une étendue à peu près égale à celle de la paroi supérieure (27) du bâti et est maintenue à la paroi séparatrice (29) par des entretoises (38).

11. Boîte à monter dans un mur extérieur selon l'une des revendications 1 à 10, **caractérisée** en ce que la paroi séparatrice (29) présente une fente d'équilibrage de pression (32) sur son bord de butée contre la plaque de base (14).

12. Boîte à monter dans un mur extérieur selon l'une des revendications 1 à 11, **caractérisée** en ce qu'une boîte murale (8) formant une chambre de gaz d'échappement (5) et une chambre d'air de combustion (6) est fermée extérieurement par la plaque de base (14) du cache de boîte (25) et intérieurement par un fond de boîte (9) présentant les ouvertures de raccordement (10, 11) pour les gaz d'échappement et l'air de combustion.
